# EUROPÄISCHE PATENTSCHRIFT

(11) **EP 1 477 241 B1**
(45) Veröffentlichungstag und Bekanntmachung des Hinweises auf die Patenterteilung: **03.09.2008**
(21) Anmeldenummer: 04009775.0
(22) Anmeldetag: 24.04.2004
(51) Int. Cl.: B08B 15/02

(54) **Tischabzug für ein Labor oder dergleichen**
Table and fume hood for laboratory or similar
Table et hotte d'aspiration pour laboratoire ou similaire

(30) Priorität: 14.05.2003 DE 10323675
(43) Veröffentlichungstag der Anmeldung: 17.11.2004
(73) Patentinhaber: GfP (Gesellschaft für Produktivitätsplanung und Produktentwicklung)mbH, 74613 Öhringen (DE)
(72) Erfinder: Schaffitzel, Hermann, 74613 Öhringen (DE)
(74) Vertreter: Patentanwälte Ruff, Wilhelm, Beier, Dauster & Partner

(56) Entgegenhaltungen:
- EP-A- 0 517 258
- DE-A1- 3 431 669

## Beschreibung

Die Erfindung betrifft einen Tischabzug für ein Labor odgl. mit einer Tischplatte, über der eine Kammer mit einer Decke, Seitenwänden, einer Rückwand und einer Frontwand angeordnet ist, die eine mittels eines Verschlusselementes verschließbare, in der Höhe der Tischplatte beginnende Arbeitsöffnung enthält, wobei in die Kammer Absaugöffnungen münden.

Bei bekannten derartigen Tischabzügen, deren Arbeitsöffnung mit einem Frontschieber verschließbar ist, sind Absaugöffnungen in der Rückwand des Abzugsgehäuses, einer sogenannten Prallwand, vorgesehen, durch die Schadstoffe abgesaugt werden. Bei sogenannten Durchreicheabzügen, die insbesondere in Schulen eingesetzt werden und die an zwei Längsseiten mit Schiebefenstern ausgerüstet sind, ist es auch bekannt, einseitig oder beidseitig etwa in der halben Tiefe des Abzuges Absaugöffnungen vorzusehen, die oben oder unten angeordnet sind. Damit lässt sich auch bei derartigen Durchreicheabzügen eine Absaugung ermöglichen, obwohl die beiden Längsseiten wegen der dort vorhandenen Schiebefenster nicht mit Absaugöffnungen versehen werden können. Da immer häufiger bei Laborarbeiten Schadstoffe entstehen, insbesondere wenn mit aggressiven oder toxischen Materialien gearbeitet wird, werden die qualitativen Ansprüche an Tischabzüge immer höher. Durch DIN EN 14175 wird vorgesehen, dass eine durch die Arbeitsöffnung nach innen gerichtete Luftströmung erzeugt wird, um die Fähigkeit zu verbessern, Schadstoffe, die von einer Quelle im Abzuginnern freigesetzt werden, zurückzuhalten und abzuführen. Außerdem sollen mögliche störende Einflüsse beispielsweise durch Luftzug, Bewegungen des Nutzers oder Personenverkehr, minimiert werden. Die bekannten Tischabzüge mit einem Frontschieber erfüllen diese Anforderungen nur in ungenügender Weise. Wenn über die gesamte Breite des Abzugs im Wesentlichen durch die gleiche Absaugöffnung hindurch abgesaugt wird, so ergeben sich im mittleren Bereich der Arbeitsöffnung wesentlich höhere Strömungsgeschwindigkeiten als in deren seitlichen Bereichen. Diese ungleiche Geschwindigkeitsverteilung führt zur Gefahr von Ausbrüchen von Schadstoffen in den seitlichen Bereichen. Um die ungenügenden Strömungsverhältnisse zu verbessern, ist eine Stützstrahltechnik bekannt, gemäß welcher zusätzlich Luft in den Seitenbereichen eingeblasen wird, die aus Blasöffnungen eines Griffes des Frontschiebers oder aus Blasöffnungen oberhalb der Tischplatte ausgeblasen wird. Die zusätzlich eingeblasene Luft erfordert ein zusätzliches Gebläse und erhöht den Energiebedarf. Außerdem wird die Gefahr erhöht, innerhalb des Abzugs Luft zu verwirbeln, wodurch das Zurückhalten von Schadstoffen innerhalb des Abzugs und das Abführen von Schadstoffen aus dem Abzug gestört werden kann.

Aus der DE 34 31 669 A1 ist ein Laborabzug mit einer Zulufteinleitung bekannt, wobei jeder Zuluftöffnung eine Absaugöffnung zugeordnet ist.

Aus der EP 0 517 258 A1 ist ein Abzug gemäss dem Oberbegriff des Anspruchs 1, mit einer Arbeitsöffnung bekannt, wobei vor einer der Arbeitsöffnung gegenüberliegenden Rückwand eine Luftleitwand vorgesehen ist, die zusammen mit der Rückwand einen oben an ein Entlüftungssystem angeschlossenen Schaft ausbildet. Die Luftleitwand weist zwei vertikale Schlitze an den Randbereichen auf.

Der Erfindung liegt die Aufgabe zugrunde, die Einströmverhältnisse von Luft, die zum Zurückhalten von Schadstoffen dient, so zu verbessern, dass möglichst ohne erhöhten Energieaufwand ein hohes Rückhaltevermögen für Schadstoff erhalten wird, wobei dieses Rückhaltevermögen robust gegen Störungen ist.

Diese Aufgabe wird dadurch gelöst, dass in den Seitenwänden Zusatzabsaugöffnungen vorgesehen sind, die sich jeweils in vertikaler Richtung von etwa der Höhe der Tischplatte bis zu einer Höhe erstrecken, die etwa der oberen Begrenzung der Arbeitsöffnung entspricht.

Bei dieser Ausbildung werden die im Innern der Kammer des Tischabzugs freigesetzten Schadstoffe diagonal zu den hinteren Eckbereichen der Kammer abgesaugt, wobei durch die Arbeitsöffnung hindurch Luft nachströmt. Die Strömungsgeschwindigkeit der nachströmenden Luft ist annährend gleichmäßig über die Breite der Arbeitsöffnung verteilt. Im Bereich der Seitenränder der Arbeitsöffnung tritt nur ein relativ geringer Abfall der Strömungsgeschwindigkeit auf. Die Zusatzabsaugöffnungen sorgen dafür, dass im Bereich der seitlichen Begrenzungen der Arbeitsöffnung mit Sicherheit eine ausreichend starke Luftströmung vorhanden ist.

In weiterer Ausgestaltung der Erfindung wird dabei vorgesehen, dass die Zusatzabsaugöffnungen auf das Ansaugen einer Luftmenge ausgelegt sind, die geringer ist, als die von den im Bereich des Übergangs zwischen den Seitenwänden und der Rückwand angeordneten Absaugöffnungen. Das Festlegen der anzusaugenden Luftmengen kann beispielsweise über die Bemessung der Querschnittsfläche der Absaugöffnungen und der Zusatzabsaugöffnungen erfolgen.

In weiterer Ausgestaltung der Erfindung ist wenigstens eine Deckenabsaugöffnung vorgesehen. Mittels einer oder mehrerer Deckenabsaugöffnungen, deren genaue Lage eine weniger wichtige Rolle spielt, werden vor allem die leicht flüchtigen Schadstoffe abgeführt.

Weitere Merkmale und Vorteile der Erfindung ergeben sich aus den Unteransprüchen und der nachfolgenden Beschreibung der in den Zeichnungen dargestellten Ausführungsformen.
- Fig. 1: zeigt einen vertikalen Schnitt (entlang der Linie I-I der Fig. 2) durch einen Tischabzug,
- Fig. 2: einen Schnitt entlang der Linie II-II der Fig. 1,
- Fig. 3: einen vertikalen Schnitt durch einen erfindungsgemäßen Tischabzug entlang der Linie III-III der Fig. 4,
- Fig. 4: einen Schnitt entlang der Linie IV-IV der Fig. 3,
- Fig. 5a bis 5d: Schnitte ähnlich dem Schnitt entlang der Linie II-II der Fig. 1 durch mehrere abgewandelte Ausführungsformen und
- Fig. 6: einen Schnitt in größerem Maßstab durch eine Einzelheit eines erfindungsgemäßen Tischabzugs.

Der in Fig. 1 und 2 dargestellte Tischabzug besitzt einen Korpus 10 (ein Untergestell), dessen Oberseite eine Tischplatte 11 trägt. Über der Tischplatte 11 befindet sich eine Kammer, die mit einer Decke 12 einer Rückwand 13 und zwei Seitenwänden 14 und 15 begrenzt ist. Die der Rückwand 13 gegenüberliegende Frontwand 16 besitzt eine Arbeitsöffnung 17, durch die hindurch die Kammer des Tischabzuges zugänglich ist. Die Arbeitsöffnung 17 ist mittels eines Frontschiebers 18 verschließbar, der in vertikaler Richtung auf und ab bewegbar ist. Der Frontschieber 18 ist mit einer Griffleiste 19 versehen, die als Sicherheitsgriffprofil ausgebildet ist. Sie besitzt eine von dem Innenraum des Tischabzugs nach außen schräg nach unten laufende Umlenkführung, die in vollständig geschlossenem Zustand die Vorderkante der Tischplatte 11 übergreift. Bei Verpuffungen und Explosionen in der Kammer des Tischabzugs können Teile eines Versuchsaufbaus gelöst und weggeschleudert werden. Derartige Teile werden von der Griffleiste 19 in Richtung zu dem Boden des Raumes umgelenkt, so dass die Gefahr reduziert ist, dass sie die Bedienungsperson treffen, die vor der Frontseite steht.

Um in der Kammer des Tischabzugs freiwerdende Schadstoffe abzusaugen und auch vor allem ein Austreten der Schadstoffe bei geöffnetem Frontschieber 18 aus der Arbeitsöffnung heraus zu verhindern, ist der Tischabzug mit zwei Absaugöffnungen 20, 21 versehen, die in nicht dargestellter Weise an ein Gebläse angeschlossen sind. Die Absaugöffnungen 20, 21 befinden sich im Bereich der Ecken zwischen der Rückwand 13 und den Seitenwänden 14, 15. Bei dem Tischabzug nach Fig. 1 und 2 ist in dem Bereich dieses Übergangs von den Seitenwänden 14, 15 zu der Rückwand 13 jeweils ein Hohlprofil 22, 23 angeordnet, das in nicht näher dargestellter Weise an ein Gebläse angeschlossen ist. Die Absaugöffnungen 20, 21 sind in die beiden Profile 22, 23 in der Form von Schlitzen eingearbeitet, die sich in vertikaler Richtung von etwa dem Niveau der Tischplatte 11 bis etwas über die Höhe der Griffleiste 19 des Frontschiebers 18 erstrecken. Diese Ausbildung und Anordnung der Absaugöffnungen 20, 21 führt dazu, dass einerseits innerhalb der Kammer freiwerdende Schadstoffe sicher abgesaugt werden, während andererseits durch die Arbeitsöffnung 17 hindurch Luft nachströmt, die ein Austreten der Schadstoffe verhindert, d.h. ein gutes Rückhaltevermögen sicherstellt. Da die Geschwindigkeitsverteilung der durch die Arbeitsöffnung 17 einströmenden Luft auch über die Breite der Arbeitsöffnung 17 relativ gleichmäßig verteilt ist, ist das Rückhaltevermögen auch relativ robust gegen Störungen durch Luftzug, Bewegungen der Bedienungsperson oder sich an dem Tischabzug im Bereich der Arbeitsöffnung 17 vorbeibewegenden Personen.

Der Tischabzug besitzt im Bereich der Frontwand 16 zwei weitere vertikale Profile 24, 25, so dass der Tischabzug insgesamt als eine mechanisch stabile Baueinheit ausgebildet werden kann. Zwischen der Rückwand 13 und der Decke 12 ist eine an der Rückwand 13 beginnende, sich über die gesamte Breite zwischen den Profilen 22, 23 erstreckende Blende 26 angeordnet. An den Raum zwischen der Blende 26, der Rückwand 13 und der Decke 12 ist eine Absaugstutzen 27 angeschlossen. Die Blende 26, die mit Abstand zu der Decke 12 endet, bildet zusammen mit der Decke 12 eine Deckenabsaugöffnung 28, über die insbesondere freiwerdende, flüchtige Schadstoffe abgesaugt werden. Der der Decke 12 zugewandte Rand der Blende 26 ist so profiliert, dass eine Umlenkkante 29 gebildet wird, die als eine Art Abreißkante wirkt.

Der erfindungsgemäße Tischabzug nach Fig. 3 und 4 entspricht in seinem Grundaufbau dem Tischabzug nach Fig. 1 und 2. Auf einem Korpus 10 oder Untergestell befindet sich eine Tischplatte 11, über der die Kammer des Tischabzugs aus einer Rückwand 13, zwei Seitenwänden 30, 31 und einer Decke 12 gebildet ist. Die Frontwand 16 ist mit einem Frontschieber 18 versehen, dessen Unterkante eine Griffleiste 19 aufweist. Von der Rückwand 13 erstreckt sich schräg nach oben hin zur Decke 12 eine Blende 26. Der Raum zwischen der Blende 26, der Decke 12 und der Rückwand 13 ist mit einem Absaugstutzen 27 versehen. Die Blende 26 endet vor der Decke 12, so dass eine Deckenabsaugöffnung 28 gebildet wird. Die Seitenwände 30, 31 sind doppelschalig ausgebildet, so dass sie einen Hohlraum bilden, der jeweils über einen Durchbruch 32 mit dem Bereich zwischen der Blende 26, der Decke 12 und der Rückwand 13 verbunden ist, so dass der Absaugstutzen 27 mit dem Innenraum der Seitenwände 30, 31 verbunden ist.

Die Innenwand der Seitenwände 30, 31 ist jeweils im Bereich des Übergangs zu der Rückwand 13 mit einer Ansaugöffnung 33, 34 versehen, die jeweils die Form eines Schlitzes haben, der sich von der Höhe der Tischplatte 11 bis etwas über die Höhe des oberen Randes der Arbeitsöffnung 17 erstreckt, d.h. in der Höhe etwas über die Griffleiste 19 des Frontschiebers 18 hinaus. Die Seitenwände 30, 31 sind außerdem mit Zusatzabsaugöffnungen 35, 36 versehen, die sich relativ nahe bei den Hohlprofilen 24, 25 befinden, die die Frontwand 16 einfassen. Die Zusatzabsaugöffnungen 35, 36 besitzen ebenfalls die Form von Schlitzen, die sich in vertikaler Richtung etwa von der Höhe der Tischplatte 11 bis etwas über die Höhe der Griffleiste 19 des Frontschiebers 18 hinaus erstrecken, d.h. bis etwas über die obere Begrenzung der Arbeitsöffnung 17 hinaus. Der Öffnungsquerschnitt der Zusatzabsaugöffnungen 35, 36 ist kleiner als der der Absaugöffnungen 33, 34, so dass entsprechend geringere Luftmengen durch die Zusatzabsaugöffnungen 35, 36 angesaugt werden. Diese Luftmengen werden so ausgelegt, dass in dem Bereich der seitlichen Ränder der Arbeitsöffnung 17 die Luftströmungsgeschwindigkeit derart erhöht wird, dass die Luftströmungsgeschwindigkeit über die Breite der Arbeitsöffnung annähernd konstant gehalten wird. Bei abgewandelten Ausführungsformen werden Zusatzansaugöffnungen entsprechend den Zusatzansaugöffnungen 35, 36 in anderer Weise realisiert, beispielsweise durch innen oder außen an den Seitenwänden 14, 15 der Ausführungsform nach Fig. 1 und 2 angebrachte Profile.

Es gibt zahlreiche konstruktive Möglichkeiten, um Hauptabsaugöffnungen entsprechend den Absaugöffnungen 20, 21 der Ausführungsform nach Fig. 1 und Fig. 2 in dem Bereich des Übergangs von den Seitenwänden zu der Rückwand des Tischabzugs zu realisieren. In Fig. 5a bis 5f sind mehrere dieser Möglichkeiten dargestellt. Bei der Ausführungsform nach Fig. 5a sind in dem Bereich der Ecken zwischen der Rückwand 13 und den Seitenwänden 14, 15 dreieckförmige Profile 37 angeordnet, die nicht in nicht näher dargestellter Weise an eine Absaugeinrichtung angeschlossen sind und die in der schräg zwischen der Rückwand 13 und den Seitenwänden 14, 15 verlaufenden Fläche mit schlitzartigen Absaugöffnungen 38 versehen sind. Bei dem Ausführungsbeispiel nach Fig. 5b sind in den Eckbereichen Winkelprofile 39 angeordnet, die jeweils mit einem Teil der Rückwand 13 und Teilen der Seitenwände 14, 15 einen Kanal bilden, der an eine nicht dargestellte Absaugeinrichtung angeschlossen ist. Die zur Frontwand gerichteten Schenkel sind mit schlitzförmigen Absaugöffnungen 40 versehen. Bei der Ausführungsform nach Fig. 5c schließen an die beiden Profile 24, 25, zwischen denen sich die Frontwand befindet, Blenden 41 an, die mit den Seitenwänden 14, 15 und den Profilen 24, 25 Kanäle bilden, die im Bereich des Übergangs zwischen den Seitenwänden 14, 15 und der Rückwand Ansaugöffnungen 42 bilden, die sich von etwa der Höhe der Tischplatte 11 bis etwas über die obere Begrenzung der Arbeitsöffnung erstrecken. Die Blenden 41 laufen schräg zu den Seitenwänden 14, 15. Bei dem Ausführungsbeispiel nach Fig. 5d sind zum Innenraum des Tischabzugs hin konkav gewölbte Blenden 43 in dem Bereich der Ecken zwischen den Seitenwänden 14, 15 und der Rückwand 13 angeordnet, die zusammen mit Teilen der Seitenwände 14, 15 und der Rückwand 13 Kanäle bilden, die an einer Absaugeinrichtung angeschlossen ist. Die Blenden 43 sind in dem Bereich zwischen der Tischplatte 11 und der oberen Begrenzung der Arbeitsöffnung an beiden Rändern ausgespart, so dass sie in dem Bereich des Übergangs zwischen den Seitenwänden 14, 15 und der Rückwand 13 jeweils zwei Absaugöffnungen 44, 45 bilden. Das Ausführungsbeispiel nach Fig. 5e sieht vor, dass in den Eckbereichen zwischen den Seitenwänden 14, 15 und der Rückwand 13 mittels U-förmiger Profile 46 Kanäle gebildet werden, die an eine Absaugeinrichtung angeschlossen sind. Die Profile 46 sind in dem Bereich zwischen der Tischplatte 11 und der oberen Begrenzung einer Arbeitsöffnung mit schlitzförmigen Absaugöffnungen 41 versehen, die sich gegenüberliegen.

Bei der Ausführungsform nach Fig. 5f sind in den Ecken zwischen den Seitenwänden 14, 15 und der Rückwand 13 konvex zum Innenraum des Tischabzugs gewölbte Blenden 48 vorgesehen, die mit der Rückwand 13 und den Seitenwänden 14, 15 jeweils Kanäle bilden, die an eine Absaugeinrichtung angeschlossen sind. Die Blenden 48 sind in den an der Tischplatte 11 beginnenden Bereich bis zu der oberen Begrenzung einer Arbeitsöffnung an ihren der Rückwand 13 zugewandten Rändern ausgespart, so dass in diesem Bereich Absaugöffnungen 29 gebildet werden, die einander gegenüberliegen.

Die konstruktiven Möglichkeiten, die mit Fig. 5a bis Fig. 5f offenbart sind, sind erfindungsgemäß mit nicht dargestellten Zusatzabsaugöffnungen in der Nähe der Profile 24, 25 ausgebildet, d.h. Zusatzabsaugöffnungen entsprechend den Zusatzabsaugöffnungen 35, 36 der Ausführungsform nach Fig. 3 und Fig. 4.

Wie in Fig. 6 dargestellt ist, ist es möglich, durch die beiden die Frontwand 16 seitlich begrenzenden Profile ebenfalls Einfluss auf die Strömungsgeschwindigkeit im Bereich der seitlichen Begrenzung der Arbeitsöffnung zu nehmen. Bei dem Ausführungsbeispiel nach Fig. 6 sind doppelschalige Seitenwände 30, 31 entsprechend dem Ausführungsbeispiel nach Fig. 3 und Fig. 4 vorgesehen, die jeweils eine in Fig. 6 nicht sichtbare Absaugöffnung 33, 34 und Zusatzabsaugöffnung 35, 36 besitzen, die Seitenwände, wie das für die Seitenwand 31 dargestellt ist, werden von einem Profil 50 begrenzt, das als Strangpressprofil aus Aluminium oder Kunststoff hergestellt ist. Das Profil 50 nimmt den stationären Teil der Frontwand 16 sowie den auf- und abbewegbaren Frontschieber 18 auf. Innerhalb der beiden gegenüberliegenden Profile 50 sind Gegengewichte 51 angeordnet, die zum Gewichtsausgleich für den Frontschieber 18 vorgesehen sind. Die Gegengewichte 51 sind mit Führungsrollen 52 in angeformten Führungsnuten geführt. Bevorzugt sind die Profile 50 in ihrem stirnseitigen Bereich mit einem abnehmbaren Deckel versehen. Die einander gegenüberliegenden Seitenflächen der Profile 50, die die Arbeitsöffnung seitlich begrenzen, sind nach strömungstechnischen Gesichtspunkten gestaltet, um sicherzustellen, dass die in den Tischabzug einströmende Luft an diesen Seitenflächen der Profile anliegt. Zu diesem Zweck sind die Seitenflächen der Profile tragflächenartig gewölbt.

## Patentansprüche

1. Tischabzug für ein Labor odgl. mit einer Tischplatte (11), über der eine Kammer mit einer Decke (12), Seitenwänden (14, 15; 30, 31) einer Rückwand (13) und einer Frontwand (16) angeordnet ist, die eine mittels eines Verschlusselementes (18) verschließbare, in der Höhe der Tischplatte (11) beginnende Arbeitsöffnung (17) enthält, wobei in die Kammer Absaugöffnungen münden, wobei in dem Übergang zwischen den Seitenwänden (14, 15; 30; 31) und der Rückwand jeweils eine Absaugöffnung (20, 21, 33, 34, 38, 40, 42, 44, 45, 47, 49) angeordnet ist, die sich jeweils in vertikaler Richtung erstrecken die etwa der oberen Begrenzung der Arbeitsöffnung entspricht, **dadurch gekennzeichnet, dass**
in den Seitenwänden (30, 31) Zusatzabsaugöffnungen (35, 36) vorgesehen sind, die sich in vertikaler Richtung von etwa der Höhe der Tischplatte (11) bis etwa zur Höhe der oberen Begrenzung der Arbeitsöffnung (17) erstrecken.

2. Tischabzug nach Anspruch 1, **dadurch gekennzeichnet, dass** der Arbeitsöffnung (17) der Frontwand (16) ein in vertikaler Richtung bewegbarer Frontschieber (18) zugeordnet ist.

3. Tischabzug nach Anspruch 1 oder 2, **dadurch gekennzeichnet, dass** die Zusatzabsaugöffnungen (35, 36) auf das Ansaugen einer Luftmenge ausgelegt sind, die geringer ist, als die von den im Bereich des Übergangs zwischen den Seitenwänden (30, 31) und der Rückwand (13) angeordneten Absaugöffnungen (33; 34).

4. Tischabzug nach einem der Ansprüche 1 bis 3, **dadurch gekennzeichnet, dass** wenigstens eine Deckenabsaugöffnung (28) vorgesehen ist.

5. Tischabzug nach einem der Ansprüche 1 bis 4, **dadurch gekennzeichnet, dass** die Seitenwände (30, 31) als Hohlkammern ausgebildet sind, die als Absaugleitungen dienen, und dass die inneren Wände mit die Absaugöffnungen (30, 31) und / oder die Zusatzabsaugöffnungen (35, 36) bildenden Schlitzen versehen sind.

6. Tischabzug nach einem der Ansprüche 1 bis 5, **dadurch gekennzeichnet, dass** im Übergang zwischen Rückwand (13) und Decke (12) ein Absaugkanal vorgesehen ist, der eine schlitzartige Deckenabsaugöffnung (28) aufweist, die sich zwischen den Seitenwänden (14, 15) erstreckt.

7. Tischabzug nach Anspruch 6, **dadurch gekennzeichnet, dass** die schlitzartige Deckenabsauföffnung (28) mit einem Luftleitelement (29) versehen ist.

8. Tischabzug nach Anspruch 6 oder 7, **dadurch gekennzeichnet, dass** als Absaugkanal eine Blende (26) dient, die sich entlang der Rückwand (13) zwischen den Seitenwänden (14, 15; 30, 31) erstreckt.

9. Tischabzug nach einem der Ansprüche 6 bis 8, **dadurch gekennzeichnet, dass** die Decke (12) im Absaugkanals mit einem Absaugstutzen (27) versehen ist.

10. Tischabzug nach einem der Ansprüche 1 bis 9, **dadurch gekennzeichnet, dass** die Absaugöffnungen (20, 21; 30, 31) und die Zusatzabsaugöffnungen (35, 36) mittels Verbindungsleitungen oder Verbindungskanälen odgl. an den Absaugstutzen (27) der Decke (12) angeschlossen sind.

11. Tischabzug nach einem der Ansprüche 1 bis 10, **dadurch gekennzeichnet, dass** die seitlichen Begrenzungen (50) der Arbeitsöffnung (17) als Strömungsprofile gestaltet sind, so dass die in den Tischabzug einströmende Luft an diesen seitlichen Begrenzungen (50) der Ströungsprofile anliegt.

12. Tischabzug nach einem der Ansprüche 1 bis 11, **dadurch gekennzeichnet, dass** die seitlichen Begrenzungen der Arbeitsöffnung von Hohlprofilen (24, 25, 50) gebildet sind.

13. Tischabzug nach einem der Ansprüche 1 bis 12, **dadurch gekennzeichnet, dass** der Frontschieber (18) an seiner Unterkante mit einem Griffprofil (19) versehen ist, das in der geschlossenen Position den vorderen Rand der Tischplatte (11) übergreift.

## Claims

1. Table fume hood for a laboratory or a similar purpose with a table top (11) above which a chamber with a roof (12), sidewalls (14, 15; 30, 31), a rear wall (13) and a front wall (16) is arranged, which contains a work opening (17) beginning at the height of the table top (11) and closable by means of a locking element (18), wherein suction openings open out into the chamber, wherein in the transition between the sidewalls (14, 15; 30, 31) and the rear wall a suction opening (20, 21, 33, 34, 38, 40, 42, 44, 45, 47, 49) is provided each, which each extends in vertical direction,
**characterised in that**
in the sidewalls (30, 31) additional suction openings (35, 36) are provided, which extend in vertical direction from approximately the height of the table top (11) up to approximately the height of the upper edge of the work opening (17).

2. Table fume hood according to Claim 1, **characterised in that** a front slide (18) movable in vertical direction is assigned to the work opening (17) of the front wall (16).

3. Table fume hood according to Claim 1 or 2, **characterised in that** additional suction openings (35, 36) are designed to suck air volume that is smaller than that of the suction openings (33; 34) provided in the section of the transition between the sidewalls (30, 31) and the rear wall (13).

4. Table fume hood according to one of Claims 1 to 3, **characterised in that** at least one roof suction opening (28) is provided.

5. Table fume hood according to one of Claims 1 to 4, **characterised in that** the sidewalls (30, 31) are formed as hollow chambers, which serve as suction lines, and that the inner walls are provided with slits forming the suction openings (30, 31) and / or additional suction openings (35, 36).

6. Table fume hood according to one of Claims 1 to 5, **characterised in that** in the transition between the rear wall (13) and roof (12) a suction duct is provided, having a slit shaped roof suction opening (28) that extends between the sidewalls (14, 15).

7. Table fume hood according to Claim 6, **characterised in that** the slit shaped roof suction opening (28) is provided with an air-guiding element (29).

8. Table fume hood according to Claim 6 or 7, **characterised in that** a blind (26) serves as a suction duct that extends along the rear wall (13) between the sidewalls (14, 15; 30, 31).

9. Table fume hood according to one of Claims 6 to 8, **characterised in that** the roof (12) is provided with a suction pipe piece (27) inside the suction duct.

10. Table fume hood according to one of Claims 1 to 9, **characterised in that** the suction openings (20, 21; 30, 31) and the additional suction openings (35, 36) are connected by means of connection lines or connection ducts or similar to the suction pipe pieces (27) of the roof (12).

11. Table fume hood according to one of Claims 1 to 10, **characterised in that** the lateral boundaries (50) of work opening (17) are formed as airflow profiles, so that the air flowing into the table fume hood clings to these lateral boundaries (50) of the flow profiles.

12. Table fume hood according to one of Claims 1 to 11, **characterised in that** the lateral edges of work opening are formed by hollow profiles (24, 25, 50).

13. Table fume hood according to one of Claims 1 to 12, **characterised in that** the front slide (18) is provided with a grip profile (19) on its bottom edge, which in the closed position engages with the front edge of the table top (11).

## Revendications

1. Sorbonne sur paillasse pour laboratoire ou similaire, comprenant une plaque de table (11) au-dessus de laquelle est agencée une chambre comprenant un plafond (12), des parois latérales (14, 15 ; 30, 31), une paroi arrière (13) et une paroi frontale (16) qui contient une ouverture de travail (17) obturable au moyen d'un élément de fermeture (18) et commençant à hauteur de la plaque de table (11), sachant que des orifices d'aspiration débouchent dans la chambre et que dans la transition entre les parois latérales (14, 15 ; 30 ; 31) et la paroi arrière est agencé chaque fois un orifice d'aspiration (20, 21, 33, 34, 38, 40, 42, 44, 45, 47, 49) qui s'étend respectivement en direction verticale sur une hauteur correspondant approximativement à la limitation supérieure de l'ouverture de travail,
**caractérisée en ce que**
dans les parois latérales (30, 31) des orifices d'aspiration supplémentaires (35, 36) ont été prévus qui s'étendent, dans le sens vertical, environ depuis la hauteur de la plaque de table (11) jusqu'à environ la hauteur de la limitation supérieure de l'ouverture de travail (17).

2. Sorbonne sur paillasse selon la revendication 1, **caractérisée en ce qu'**à l'ouverture de travail (17) que présente la paroi frontale (16) est affecté un panneau frontal coulissant (18) déplaçable dans le sens vertical.

3. Sorbonne sur paillasse selon la revendication 1 ou 2, **caractérisée en ce que** les orifices d'aspiration supplémentaires (35, 36) ont été conçus pour aspirer une quantité d'air inférieure à celle passant par les orifices d'aspiration (33 ; 34) agencés dans la zone de transition entre les parois latérales (30, 31) et la paroi arrière (13).

4. Sorbonne sur paillasse selon la revendication 1 à 3, **caractérisée en ce qu'**au moins un orifice d'aspiration au plafond (28) est prévu.

5. Sorbonne sur paillasse selon l'une des revendications 1 à 4, **caractérisée en ce que** les parois latérales (30, 31) sont configurées en chambres creuses servant de conduites d'aspiration et **en ce que** les parois intérieures sont dotées de fentes formant les orifices d'aspiration (30, 31) et/ou les orifices d'aspiration supplémentaires (35, 36).

6. Sorbonne sur paillasse selon l'une des revendications 1 à 5, **caractérisée en ce que** dans la zone de transition entre la paroi arrière (13) et le plafond (12) est prévu un conduit d'aspiration présentant un orifice d'aspiration au plafond (28) en forme de fente, lequel orifice s'étend entre les parois latérales (14, 15).

7. Sorbonne sur paillasse selon la revendication 6, **caractérisée en ce que** l'orifice d'aspiration au plafond (28) en forme de fente est doté d'un élément guide d'air (29).

8. Sorbonne sur paillasse selon la revendication 6 ou 7, **caractérisée en ce que** un bandeau (26) s'étendant le long de la paroi arrière (13) entre les parois latérales (14, 15 ; 30, 31) sert de conduit d'aspiration.

9. Sorbonne sur paillasse selon l'une des revendications 6 à 8, **caractérisée en ce que** le plafond (12) du conduit d'aspiration est prévu avec un embout d'aspiration (27).

10. Sorbonne sur paillasse selon l'une des revendications 1 à 9, **caractérisée en ce que** les orifices d'aspiration (20, 21 ; 30, 31) et les orifices d'aspiration supplémentaires (35, 36) sont raccordés au moyen de conduites de liaison ou de conduits liaison ou similaires à l'embout d'aspiration (27) ménagé dans le plafond (12).

11. Sorbonne sur paillasse selon l'une des revendications 1 à 10, **caractérisée en ce que** les limitations latérales (50) de l'orifice de travail (17) sont configurées en profilés d'écoulement, de sorte que l'air affluant dans la sorbonne sur paillasse applique contre ces limitations latérales (50) des profilés d'écoulement.

12. Sorbonne sur paillasse selon l'une des revendications 1 à 11, **caractérisée en ce que** les limitations supérieures de l'orifice de travail sont formées par des profilés creux (24, 25, 50).

13. Sorbonne sur paillasse selon l'une des revendications 1 à 12, **caractérisée en ce que** le panneau frontal coulissant (18) à son bord inférieur est prévu avec un profilé (19) de préhension qui en position fermée chevauche le bord avant de la plaque de table (11).
